# EUROPÄISCHE PATENTSCHRIFT

(11) **EP 0 290 930 B1**
(45) Veröffentlichungstag und Bekanntmachung des Hinweises auf die Patenterteilung: **16.10.1991**
(21) Anmeldenummer: 88107095.7
(22) Anmeldetag: 03.05.1988
(51) Int. Cl.: B61F 9/00, B61F 13/00, B61F 3/16, B61F 5/44, B61F 5/32

(54) **Bahnsystem zum Betrieb eines entgleisungssicheren Hochgeschwindigkeits-Schienenfahrzeuges**
Railway system for operating a derailing proof high speed railway vehicle
Système ferroviaire pour la mise en oeuvre d'un véhicule à grande vitesse avec sécurité contre le déraillement accrue

(30) Priorität: 12.05.1987 DE 3715761
(43) Veröffentlichungstag der Anmeldung: 17.11.1988
(73) Patentinhaber: SIEMENS AKTIENGESELLSCHAFT, 80333 München (DE)
(72) Erfinder: Scheucken, Heinrich, Dipl.-Ing., D-4330 Mülheim/R (DE); Korn, Gerhard, Dipl.-Ing., D-4330 Mülheim/R (DE); Girod, Hansjochen, Dipl.-Ing., D-4330 Mülheim/R (DE)

(56) Entgegenhaltungen:
- DE-A- 2 307 378
- FR-A- 2 294 074
- GB-A- 1 496 190

## Beschreibung

Die Erfindung bezieht sich auf ein Bahnsystem zum Betrieb eines entgleisungssicheren Hochgeschwindigkeits-Schienenfahrzeuges gemäß Oberbegriff des Anspruchs 1; ein derartiges Bahnsystem ist durch die DE-C-696 185 bekannt.

Im bekannten Fall der DE-C-696 185 sind mit Sturz gegeneinander angeordnete Einzelschienenräder mit zylindrischer Lauffläche auf festsitzenden Kurzachsen in einem starren Traggestell gelagert. In einem Ausführungsbeispiel laufen die derartig schräg gestellten und gelagerten Einzelräder auf in entsprechender Schrägstellung angeordneten Schienen.

Durch die DE-A-2 307 378 ist weiterhin ein Sicherheits-Hochgeschwindigkeitsfahrwerk für Schienenfahrzeuge bekannt, deren Einzelräder aus einer üblichen vertikalen Stellung zum Überfahren von Weichen so um einen Neigungswinkel schräg gestellt sind, daß die Spurkränze der Räder unter die Schienenköpfe greifen sollen. Ein derartiges Untergreifen ist bei normalen üblichen Schienenprofilen nicht möglich; außerdem entsteht infolge der Schrägstellung der Räder im Spurpunkt SP eine nach oben gerichtete Vertikalkomponente aus der hier wirksam werdenen Zentrierkraft, so daß bei zusätzlichen horizontalen Seitenkräften die von der Fahrstrecke weg gerichtete Aussteigekomponente derartig hohe Werte annehmen kann, daß eine Entgleisungssicherheit nicht in jedem Fall gewährleistet ist.

Schienenfahrzeuge erreichen heute nach dem Stand der Technik auf der Basis des konventionellen Rad/Schiene-Prinzips bei ausreichender Entgleisungssicherheit maximale Fahrgeschwindigkeiten von 250 bis 350 km/h.

Gemäß Aufgabe vorliegender Erfindung soll einerseits mit einfachen Mitteln die Geschwindigkeit auf Hochgeschwindigkeitsstrecken weiter erhöht und andererseits eine gute Anbindung solcher Strecken an üblicherweise in dichtbesiedelten Gebieten liegende Zusteigestationen bzw. eine gute Einbindung in vorhandene Infrastrukturen mit Normalgeschwindigkeitsstrecken ermöglicht werden können.

Die Lösung dieser Aufgabe ist bei einem Bahnsystem der eingangs genannten Art durch die Lehre des Patentanspruchs 1 möglich; die Ansprüche 2 bis 12 kennzeichnen vorteilhafte Weiterbildungen dieses Bahnsystems.

Das erfindungsgemäße Bahnsystem erlaubt unter Verwendung der üblichen Oberbauelemente für die Schienenverlegung und unter Verwendung von Schienen mit üblichem Profil die Erhöhung der Maximalgeschwindigkeit auf den Hochgeschwindigkeitsabschnitten auf ≧ 500 km/h bei erhöhter Entgleisungssicherheit und geringerer Materialbeanspruchung, insbesondere im Bereich der Spurkranz-Fahrkanten-Reibführung, und gleichzeitig die Anbindung der Hochgeschwindigkeitsstrecke an vorhandene bzw. im Bereich der Zusteigestationen anzuordnende Normalgeschwindigkeitsstrekken, in die Weichen und Kreuzungen eingebaut sind, die aus Gründen der Betriebssicherheit auf der Hochgeschwindigkeitsstrecke nicht vorzusehen sind. In vorteilhafter Weise wird dabei ein solcher Neigungswinkel für die Schienen bzw. für die um den Spurpunkt vertikal schwenkbaren Einzelräder gewählt, daß die Vertikalkomponente der Spurkranz-Normalkraft gleich Null oder sogar nach unten gerichtet ist.

Eine besonders einfache Konstruktion eines Schienenfahrzeuges in einem solchen Bahnsystem mit der erfindungsgemäßen Schienenneigung und in ihrem Neigungswinkel anpaßbar schwenkbar gelagerten Einzelrädern ist dadurch gekennzeichnet, daß in wagenkastenseitigen Kulissenführungen die radabgewandten Halterungen der Einzelräder mittel- bzw. unmittelbar über Kulissenköpfe gelagert sind, an denen die Stellglieder angekoppelt sind, wobei der Kulissenmittelpunkt des in der Kulissenführung auf einem Kreisbogen führbaren Kulissenkopfes mit dem Spurpunkt in der Spurebene eines Einzelrades bei Spurspiel gleich Null zusammenfällt. Zweckmäßigerweise sind nach dem Durchfahren der Übergangsstrecke die Einzelräder in ihren Neigungs-Endstellungen derart gesichert, daß der Kulissenkopf bzw. die Kulissenführung mittels einer Verriegelungsvorrichtung spielfrei arretierbar sind.

Die Erfindung sowie weitere vorteilhafte Ausgestaltungen, die Gegenstand der Unteransprüche sind, werden im folgenden anhand zweier schematisch dargestellter Ausführungsbeispiele in der Zeichnung näher erläutert; darin zeigen:
- FIG 1: die wagenkastenseitige Draufsicht auf ein Einzelradfahrwerk mit vertikaler Schwenkeinrichtung,
- FIG 2: eine Seitenansicht von FIG 1 mit Teilschnitt im Schnittverlauf A-B,
- FIG 3: das Einzelradwerk gemäß FIG 1 im Schnittverlauf C-D,
- FIG 4: die Seitenansicht eines Mehrräderfahrwerkes mit Halbdrehgestellen,
- FIG 5: die wagenkastenseitige Draufsicht auf das Mehrräderfahrwerk gemäß FIG 4,
- FIG 6: das Halbdrehgestell gemäß FIG 4 des Mehrräderfahrwerkes im Schnittverlauf E-F,
- FIG 7: den Querschnitt durch eine Wagenkasten-Portalkonstruktion mit integrierten vertikal schwenkbaren Radführungen,
- FIG 8: in schematischer Darstellung die im Rad/Schiene-Kontakt angreifenden Kräfte bei senkrechter Einzelradstellung und Spurspiel Null,
- FIG 9: in schematischer Darstellung die im Rad/Schiene-Kontakt angreifenden Kräfte bei um den Winkel geneigter Einzelradstellung und Spurspiel Null.

FIG 1,2 zeigen ein über Federelemente 6,6' am Wagenkasten gehaltertes Einzelradfahrwerk 1. Zur Neigung der Radaufstandsebene und damit zur Einstellung eines Neigungswinkels α ist gemäß einer Ausgestaltung der Erfindung jedes Einzelrad in einer Radführungsschwinge gelagert, die mit ihrem einen Ende über Luftfedern 7 und mit ihrem anderen Ende über einen in einer Kulissenführung 5 gelagerten Kulissenkopf 4 und über Federelemente 6,6' am Wagenkasten 8 des Schienenfahrzeuges befestigt ist; der Wagenkasten 8 kann sich aufgrund seiner federnden Anbindung an die Einzelradfahrwerke quer zur Fahrtrichtung in vorgegebenen Grenzen bewegen. Das Spurspiel wird durch eine verstellbare Abstandshalterung 9 fixiert. Die ansonsten starre Abstandshalterung 9 verbindet zwei gegenüberliegende Einzelradfahrwerke; hierdurch ist die Spurhaltung der beiden Einzelradfahrwerke gewährleistet.

Zur Einstellung des Neigungswinkels α ist ein pneumatisch, hydraulisch oder elektrisch betätigtes Stellglied 3 vorgesehen, das zwischen dem Kulissenkopf 4 und der Kulissenführung 5 angeordnet ist. In zweckmäßiger Weise wird das Einzelrad in seinen Schwenkendstellungen durch eine pneumatisch, hydraulisch oder elektromagnetisch zu betätigende Verriegelungsvorrichtung 11 spielfrei arretiert; dazu wird von der Verriegelungseinrichtung 11 ein federbelasteter, in der Kulissenführung 5 geführter Bolzen 10 in eine korrespondierende Bolzenöffnung im Kulissenkopf 4 eingesteckt.

FIG 3 verdeutlicht eine Ausgestaltung des erfindungsgemäßen Schienenfahrzeuges, nach der der Kulissenmittelpunkt KM des in der Kulissenführung 5 kreisförmig beweglich gelagerten Kulissenkopfes 4 in die Spurebene SPE in Höhe des Spurpunktes SP bei Spurspiel Null gelegt ist.

FIG 4,5 stellen ein Mehrräderfahrwerk 2 mit zwei Halbdrehgestellen dar. Jedes Halbdrehgestell besteht aus je einem Längsträger 14 mit endseitig in bekannter Weise angeordneten gefederten Radschwingen; gegenüberliegende Längsträger sind jeweils durch einen Querträger 15 verbunden. Längslenker 16,16' koppeln das Mehrräderfahrwerk 2 bzw. den Querträger 15 mit dem Wagenkasten 8 und übertragen die Antriebs- und Bremskräfte.

Zur konstruktiv besonders einfachen Neigungseinstellung der Radaufstandsebene und damit zur Einstellung des Neigungswinkels ist bei Verwendung von Mehrräderfahrwerken vorgesehen, daß die die Einzelräder aufnehmenden Längsträger 14 sowohl zum Drehzapfen 17 des Halbdrehgestelles jeweils horizontal schwenkbar als auch mittels ihres jeweiligen Kulissenkopfes 4' in der Kulissenführung 5' relativ zum jeweils zwei gegenüberliegende Halbdrehgestellte verbindenen Querträger 15 vertikal schwenkbar sind; zweckmäßigerweise sind dabei im Sinne einer nur kleinen Baugröße jeweils der Kulissenkopf 4' integrierter Bestandteil des Längsträgers 14 und/oder die Kulissenführung 5' integrierter Bestandteil des Querträgers 15. Dazu sind die beiden zusätzlich die Luftfedern 7,7' aufnehmenden Kopfenden des Querträgers 15 gemäß FIG 6 als Kulissenführung ausgebildet.

Zur Einstellung des Neigungswinkels α der Längsträger 14 ist gemäß FIG 5 für beide Halbdrehgestelle nur ein einzelnes Stellglied 3' vorgesehen. Wie bereits für das Einzelradfahrwerk gemäß FIG 3 beschrieben, wird zweckmäßigerweise auch für das Mehrräderfahrwerk vorgesehen, daß gemäß FIG 6 der Kulissenmittelpunkt KM des in der Kulissenführung 5' auf einem Kreisbogen führbaren Kulissenkopfes 4' mit dem Spurpunkt SP in der Spurebene eines Einzelrades bei Spurspiel gleich Null zusammenfällt.

Nach einer weiteren Ausgestaltung der Erfindung ist zwischen den beidseitigen Radführungselementen der Halbdrehgestelle 2 eine Spurstange 12 mit entsprechend dem Neigungswinkel α über ein Distanzänderungselement 13 anpaßbarer Spurstangenlänge angeordnet, wobei zweckmäßiger Weise das Distanzänderungselement 13 in Einstellabhängigkeit von dem den Neigungswinkel der Einzelräder bestimmenden Stellglied 3' gestellt ist.

Zur Baugrößenminimierung der neigungseinstellbaren Einzelräder, insbesondere im Hinblick auf einen möglichst tief legbaren Wagenboden und damit im Sinne einer hohen Entgleisungssicherheit tief legbaren Schwerpunktes, ist nach einer weiteren Ausgestaltung der Erfindung vorgesehen, daß die Kulissenführung 5 bzw.5' jeweils integrierter Bestandteil des SchienenfahrzeugWagenkastens ist. FIG 7 zeigt dazu das Beispiel einer Wagenkasten-Portalkonstruktion 18 mit einem die beidseitig gegenüberliegenden Mehrräderfahrwerke verbindenen Spurhalter 19. Die Mehrräderfahrwerke sind in Radkästen des Wagenkastens eingebaut und erlauben somit einen niedrig gelegten Wagenboden in einem Gang zwischen den Radkästen mit entsprechend niedriger Gesamtbauhöhe und somit niedrig gelegtem Schwerpunkt und geringerem Luftwiderstandswert des Fahrzeuges.

FIG 8 zeigt in schematischer Darstellung die Berührungs- und Kräfteverhältnisse zwischen einer bei der Deutschen Bundesbahn benutzten üblichen Schiene und einem bei einem Schienenfahrzeug benutzten üblichen Radreifenprofil bei Spurspiel Null. Bei einer beispielsweise angenommenen Kurvenfahrt mit großen Seitenkräften oder bei einer Geradeausfahrt und entsprechend großen Seitenwindkräften wirkt eine Normalkraft N im Spurpunkt SP senkrecht auf die Spurkranzflanke des Radreifens. Die derart wirkende Normalkraft N ist zerlegt in eine horizontale Komponente P und eine vertikale Komponente V. Die Radlast wird im Aufstandspunkt A senkrecht auf die Schiene übertragen. Bei der in FIG 8 angenommenen senkrechten, d.h. ungeneigten Schiene stellt sich eine nach oben gerichtete Ventikalkomponente V ein, die im hier beschriebenen Anlaufteil ein Aufklettern des Rades begünstigen würde.

FIG 9 zeigt das zuvor bei senkrechter, d.h. ungeneigter Schiene angenommene Kräftespiel im Spurpunkt SP bei zur Gleismitte geneigten Schienen und entsprechend um den gleichen Neigungswinkel geneigten Rädern. Dabei tritt im angenommenen Anlaufteil eine Umkehrung der Vertikalkomponente V ein, die nunmehr nach unten gerichtet ist und den aus den Reibkomponenten entstehenden, ein Aufklettern des Rades begünstigenden Kräften zusammen mit der Vertikalkomponente der Radlast entgegenwirkt und ein Entgleisen der Räder verhindert. Der Radaufstandspunkt A ändert dabei seine Lage zur Schienenkopfoberfläche nicht.

## Patentansprüche

1. Bahnsystem zum Betrieb eines entgleisungssicheren Hochgeschwindigkeits-Schienenfahrzeuges mit radsatzlosen, zur Gleismitte um einen Neigungswinkel α < 90° zueinander geneigten Einzelrädern und mit auf der Hochgeschwindigkeitsstrecke um den Neigungswinkel α < 90° zueinander geneigten Schienen mit üblichem Schienenprofil, **dadurch gekennzeichnet,** daß die Hochgeschwindigkeitsstrecke mit um den Neigungswinkel α < 90° geneigten Schienen an ihrem Anfang und/oder Ende über eine Übergangsstrecke in eine an sich bekannte Normalgeschwindigkeitsstrecke mit unter dem Neigungswinkel α = 90° senkrecht angeordneten Schienen übergeht und die Neigung der im Schienenfahrzeug vertikal schwenkbaren Einzelräder über die jeweilige Schienenneigung erfassende Stellglieder (3 bzw.3') entsprechend dem jeweiligen Neigungswinkel α der Schienen kontinuierlich eingestellt wird.

2. Bahnsystem nach Anspruch 1, **dadurch gekennzeichnet,** daß ein solcher Neigungswinkel α für die Schienen bzw. für die um den Spurpunkt SP vertikal schwenkbaren Einzelräder gewählt wird, daß die Vertikalkomponente V der Spurkranznormalkraft N gleich Null wird oder nach unten gerichtet ist.

3. Bahnsystem nach Anspruch 1 oder 2, **dadurch gekennzeichnet,** daß in dem Schienenfahrzeug die Halterungen der Einzelräder in wagenkastenseitigen Kulissenführungen (5 bzw. 5') mittel- bzw. unmittelbar über Kulissenköpfe (4 bzw. 4') gelagert sind, an denen die Stellglieder (3 bzw.3') angekoppelt sind.

4. Bahnsystem nach Anspruch 3, **dadurch gekennzeichnet,** daß in den Schwenkendstellungen der Einzelräder des Schienenfahrzeuges der Kulissenkopf (4 bzw.4') bzw. die Kulissenführung (5 bzw.5') mittels einer Verriegelungsvorrichtung (11) spielfrei arretierbar sind.

5. Bahnsystem nach Anspruch 3 oder 4, **dadurch gekennzeichnet,** daß der Kulissenmittelpunkt KM des in der Kulissenführung (5 bzw.5') auf einem Kreisbogen führbaren Kulissenkopfes (4 bzw.4') mit dem Spurpunkt SP in der Spurebene eines Einzelrades bei Spurspiel gleich Null zusammenfällt.

6. Bahnsystem nach Anspruch 4 oder 5, **dadurch gekennzeichnet,** daß bei Verwendung von Einzelradfahrwerken die Einzelräder jeweils in einer Radführungsschwinge gelagert sind, die mit ihrem einen Ende über Luftfedern (7) und mit ihrem anderen Ende über den Kulissenkopf (4), die Kulissenführung (5) und Federelemente (6,6') am Wagenkasten (8) des Schienenfahrzeuges befestigt ist.

7. Bahnsystem nach Anspruch 6, **dadurch gekennzeichnet,** daß die Kulissenführungen zweier gegenüberliegender Einzelradfahrwerke mit einer starren Abstandshalterung (9) miteinander verbunden sind.

8. Bahnsystem nach Anspruch 3 oder 4, **dadurch gekennzeichnet,** daß bei Verwendung von Mehrräderfahrwerken (2) die die Einzelräder eines Halbdrehgestells aufnehmenden Längsträger (14) sowohl zum Drehzapfen (17) des Halbdrehgestells (2) horizontal schwenkbar als auch mittels ihres jeweiligen Kulissenkopfes (4) in der Kulissenführung (5') relativ zum jeweils zwei gegenüberliegende Halbdrehgestelle verbindenden Querträger (15) vertikal schwenkbar sind (FIG 4 und 5).

9. Bahnsystem nach Anspruch 8, **dadurch gekennzeichnet,** daß jeweils der Kulissenkopf (4') Bestandteil des Längsträgers (14) und die Kulissenführung (5') integrierter Bestandteil des Querträgers (15) ist (FIG 6).

10. Bahnsystem nach Anspruch 8, **dadurch gekennzeichnet,** daß zwischen den beidseitigen Radführungselementen bzw. Längsträgern der Halbdrehgestelle (2) eine Spurstange (12) mit entsprechend dem Neigungswinkel α über ein Distanzänderungselement (13) anpaßbarer Spurstangenlänge vorgesehen ist.

11. Bahnsystem nach Anspruch 10, **dadurch gekennzeichnet,** daß das Distanzänderungselement (13) in Einstellabhängigkeit von dem den Neigungswinkel α der Einzelräder bestimmenden Stellglieder (3') gestellt ist.

12. Bahnsystem nach einem der Ansprüche 3 bis 11, **dadurch gekennzeichnet,** daß die Kulissenführung (5 bzw.5') jeweils Bestandteil des Schienenfahrzeug-Wagenkastens ist.

## Claims

1. Railway system for operating a derailment-proof high-speed rail vehicle having individual wheels without wheelsets, which wheels are inclined in relation to each other to the track-centre about an angle of inclination of α < 90° and having rails which are inclined in relation to each other on the high-speed section about the angle of inclination α < 90° with usual rail profile, characterised in that the high-speed section with rails inclined about the angle of inclination α < 90° at its start and/or end via a transition section changes into a normal-speed section, which is known per se, with rails arranged in a perpendicular manner at an angle of inclination α = 90° and the inclination of the individual wheels which can be swung in a vertical manner in the rail vehicle is continuously adjusted by way of control elements (3 or 3'), detecting the respective rail inclination, in accordance with the respective angle of inclination α of the rails.

2. Railway system according to claim 1, characterised in that such an angle of inclinations α is chosen for the rails or for the individual wheels which can be swung in a vertical manner about the track point SP that the vertical component V of the wheel flange normal force N becomes equal to zero or is directed downwards.

3. Railway system according to claim 1 or 2, characterised in that in the rail vehicle the holding supports of the individual wheels are mounted in connecting link guides (5 or 5') on the waggon body side indirectly or directly by way of connecting link heads (4 or 4') to which the control elements (3 or 3') are coupled.

4. Railway system according to claim 3, characterised in that in the final positions of swing of the individual wheels of the rail vehicle the connecting link head (4 or 4') or the connecting link guide (5 or 5') respectively can be arrested in a manner free from play by means of a locking arrangement (11).

5. Railway system according to claim 3 or 4, characterised in that the connecting link central point KM of the connecting link head (4 or 4') which can be guided in the connecting link guide (5 or 5') on an arc of a circle coincides with the track point SP in the track plane of an individual wheel with track play equal to zero.

6. Railway system according to claim 4 or 5, characterised in that when individual wheel travelling mechanisms are used, the individual wheels are each mounted in a wheel guiding rocker which is secured, with its one end by way of pneumatic springs (7) and with its other end by way of the connecting link head (4), the connecting link guide (5) and spring elements (6, 6'), to the waggon body (8) of the rail vehicle.

7. Railway system according to claim 6, characterised in that the connecting link guides of two opposing individual wheel travelling mechanisms are connected with each other with a rigid spacer (9).

8. Railway system according to claim 3 or 4, characterised in that with use of multi-wheel travelling mechanisms (2) the longitudinal carriers (14) taking up the individual wheels of a half-pivoted bogie can be swung not only horizontally relative to the bogie pin (17) of the half-pivoted bogie (2), but also vertically by means of their respective connecting link head (4) in the connecting link guide (5') relative to the transverse carrier (15) connecting in each case two opposing half-pivoted bogies (Figures 4 and 5).

9. Railway system according to claim 8, characterised in that in each case the connecting link head (4') is part of the longitudinal carrier (14) and the connecting link guide (5') is an integrated part of the transverse carrier (15) (Figure 6).

10. Railway system according to claim 8, characterised in that there is provided between the wheel-guiding elements or longitudinal carriers of the half-pivoted bogies (2) on both sides a track rod (12) having a track rod length which can be adjusted in accordance with the angle of inclination α by way of a spacing-varying element (13).

11. Railway system according to claim 10, characterised in that the spacing-varying element (13) is set in adjustment-dependence upon the control elements (3') determining the angle of inclination α of the individual wheels.

12. Railway system according to one of the claims 3 to 11, characterised in that the connecting link guide (5 or 5'), in each case, is part of the rail vehicle waggon body.

## Revendications

1. Système de voie pour l'exploitation d'un véhicule sur rails circulant à grande vitesse, protégé contre un déraillement et comportant des roues isolées inclinées les unes par rapport aux autres en faisant un angle d'inclinaison α < 90° par rapport au centre de la voie, et des rails inclinés l'un vers l'autre sur un angle d'inclinaison α < 90°C, dans la section à grande vitesse et possédant un profil usuel, caractérisé en ce que la section à grande vitesse, dans laquelle les rails sont inclinés de l'angle d'inclinaison a inférieur à 90°, se prolonge, à son début et/ou à son extrémité, par l'intermédiaire d'une section de jonction, par une section à vitesse normale connue en soi, dans laquelle les rails sont disposés verticalement avec un angle d'inclinaison α = 90°, et l'inclinaison des roues isolées, qui peuvent pivoter verticalement dans le véhicule sur rails, est réglée continûment en fonction de l'angle respectif d'inclinaison α des rails, par l'intermédiaire d'organes de réglage (3 ou 3') qui détectent l'inclinaison respective des rails.

2. Système de voie suivant la revendication 1, caractérisé par le fait qu'on choisit, pour les rails ou pour les roues isolées pouvant pivoter verticalement autour du point SP de la voie, un angle d'inclinaison α tel que la composante verticale V de la force normale N au boudin est nulle ou est dirigée vers le bas.

3. Système de voie suivant la revendication 1 ou 2, caractérisé par le fait que dans le véhicule sur rails, les supports des roues isolées sont supportés, dans des guides de coulisse (5 ou 5') solidaires de la caisse de la voiture, directement ou indirectement au moyen de têtes de coulisse (4 ou 4'), auxquelles sont accouplés les organes de réglage (3 ou 3').

4. Système de voie suivant la revendication 3, caractérisé par le fait que lorsque les roues isolées du véhicule sur rails sont dans les positions d'extrémité pivotées, la tête de coulisse (4 ou 4') ou le guide de coulisse (5 ou 5') peut être bloqué sans jeu au moyen d'un dispositif de verrouillage (11).

5. Système de voie suivant la revendication 3 ou 4, caractérisé par le fait que le centre KM de la tête de coulisse (4 ou 4'), qui peut être guidé sur un arc de cercle dans le guide de coulisse (5 ou 5'), coïncide avec le point SP de la voie, dans le plan d'une roue isolée lorsque le jeu des boudins est nul.

6. Système de voie suivant la revendication 4 ou 5, caractérisé par le fait que dans le cas de l'utilisation de train de roues isolés, les roues isolées sont supportées respectivement sur un balancier de guidage de roues, qui est fixé, par l'une de ses extrémités, au moyen de ressorts pneumatiques (7) et, à son autre extrémité, au moyen de la tête de coulisse (4), du guide de coulisse (5) et d'éléments de ressorts (6,6'), sur la caisse (8) du véhicule sur rails.

7. Système de voie suivant la revendication 6, caractérisé par le fait que les guides de coulisse de deux trains de roues isolés, situées en vis-à-vis, sont reliés entre eux au moyen d'une entretoise rigide (9).

8. Système de voie selon la revendication 3 ou 4, caractérisé en ce que, dans le cas de l'utilisation de trains de roues multiples (2), les longerons (14), qui reçoivent les roues isolées d'un demi-boggie, peuvent aussi bien pivoter horizontalement autour du tourillon (17) du demi-boggie (2) qu'horizontalement, au moyen de leurs têtes respectives de coulisse (4) dans le guide de coulisse (5'), par rapport au support transversal (15) qui raccorde respectivement deux demi-boggies situés en vis-à-vis (figures 4 et 5).

9. Système de voie suivant la revendication 8, caractérisé par le fait que la tête de coulisse (4') fait partie du longeron (14) et que le guide de coulisse (5') fait partie intégrante du support traversal (15) (figure 6).

10. Système de voie suivant la revendication 8, caractérisé par le fait qu'entre les éléments de guidage de roues ou les longerons du demi-boggie (2), situés des deux côtés, il est prévu une barre d'accouplement (12) possédant une longueur pouvant être adaptée en fonction de l'angle d'inclinaison α, par l'intermédiaire d'un élément (13) modifiant l'écartement.

11. Système de voie suivant la revendication 10, caractérisé par le fait que l'élément (13) de modification de l'écartement est commandé en fonction du réglage effectué par les organes de réglage (3') qui déterminent l'angle d'inclinaison α des roues isolées.

12. Système de voie suivant l'une des revendications 3 à 11, caractérisé par le fait que le guide de coulisse (5 ou 5') fait partie respectivement de la caisse du véhicule sur rails.
